# NEUE EUROPÄISCHE PATENTSCHRIFT

(11) **EP 0 383 020 B2**
(45) Veröffentlichungstag und Bekanntmachung des Hinweises auf die Entscheidung über den Einspruch: **12.07.1995**
(45) Hinweis auf die Patenterteilung: 07.04.1993
(21) Anmeldenummer: 90100656.9
(22) Anmeldetag: 12.01.1990
(51) Int. Cl.: B65D 33/00

(54) **Folienbeutel**
Plastic bag
Sac

(30) Priorität: 13.01.1989 DE 8900366 U
(43) Veröffentlichungstag der Anmeldung: 22.08.1990
(73) Patentinhaber: INDAG GESELLSCHAFT FÜR INDUSTRIEBEDARF MBH, D-69214 Eppelheim (DE)
(72) Erfinder: Wild, Rainer Dr., D-6900 Heidelberg (DE)
(74) Vertreter: Grünecker, Kinkeldey, Stockmair & Schwanhäusser Anwaltssozietät

(56) Entgegenhaltungen:
- EP-A- 0 216 327
- DE-U- 8 807 593
- US-A- 3 113 715
- US-A- 4 078 717
- US-A- 4 261 253

## Beschreibung

Die Erfindung betrifft einen Folienbeutel aus einer heißsiegelfähigen oder -schweißbaren Kunststoff-Folie zur Aufnahme von flüssigen und/oder pastösen Medien mit zwei Seitenwände bildenden Flächenteilen, die an ihren Längskanten und an der unteren Verkante miteinander versiegelt sind, und die am oberen Ende eine Entnahmeöffnung bilden.

Solche Beute aus Kunststoff-Folien sind insbesondere als Einweg-Verpackung für Getränke, z.B. aus dem deutschen Gebrauchsmuster G 88 07 593.1 bekannt. Üblicherweise handelt es sich hierbei um spitz zulaufende Verpackungen mit einem Abfüllvolumen von 0,2 l. Die verwendeten Folien solcher Getränkeverpackungen weisen eine dünne Aluminium-Folienschicht auf, die die Verpackung unter anderem stabilisiert. Üblicherweise sind solche Folienbeutel als Standbeutel ausgebildet. In die Unterseite ist hierbei ein Stanboden eingearbeitet, so daß der Beute auch nach seinem Öffnen auf eine Unterlage aufgestellt werden kann, ohne daß der Beutelinhalt aus der Entnahmeöffnung herausläuft oder der Beute umkippt. Die Entnahmeöffnung kann beispielsweise bei solchen Getränkeverpackungen durch eine Soll-Durchstichöffnung vorgegeben werden, durch die ein an seinem Ende spitz zulaufender Strohhalm hindurchgestochen werden kann.

Neben Getränken werden in Folienbeuteln flüssige oder pastöse Medien, beispielsweise flüssige Waschmittel, eingefüllt. Vornehmlich werden solche Folien-Beutel als Nachfüllpackungen eingesetzt.

Ein grundsätzlicher Vorteil der Folienbeutel kann darin gesehen werden, daß sie im ungefüllten Zustand sehr flach zusammengefaltet werden können und so nur wenig Platz beanspruchen.

Die Befüllung solcher Folienbeutel mit flüssigen oder pastösen Medien erfolgt automatisch. Hierbei wird der Folienbeutel mit seiner Entnahmeöffnung nach oben aufgestellt und in die Entnahmeöffnung ein-Einfüllstutzen eingeführt Nachdem der Folienbeutel gefüllt ist, wird die Entnahmeöffnung verschweißt oder versiegelt. Beim vollautomatischen Befüllen der Folienbeutel mit, hoher Geschwindigkeit hat es sich als problematisch herausgestellt, die Entnahmeöffnung oder Ausgieß-Tülle derart zu öffnen, daß der Einfüllstutzen einführbar ist, da die Folienwände oftmals zum Verkleben neigen.

Aus der US-A-40 78 717 ist ein flexibler Kunststoffbeutel bekannt, der aus einem Folienschlauch hergestellt wurde. In die Seitenwände des gefalteten Schlauches werden Griffhilfen eingeprägt, um ein manuelles Entfalten des Beutels zu ermöglichen. Diese Griffhilfen erlauben es jedoch nicht, Sauger anzusetzen.

Aus der US-A 42 61 253 ist ein überwiegend aus Karton bestehender Beute bekannt Die Prägelinien in den Beutelseitenwänden und an einer Faltkante dienen als Gelenke, um die bei einer Druckausübung auf die gegenüberliegenden Seitenkanten ein Ausfalten der Beutelseitenwände in Prismenform ermöglicht wird.

Aufgabe der Erfindung ist es, einen Folienbeutel anzugeben, dessen Entnahmeöffnung oder Ausgieß-Tülle zur Befüllung leicht öffenbar ist und der sich insbesondere zur automatischen Befüllung eignet.

Gelöst wird diese Aufgabe erfindungsgemäß dadurch, daß im Bereich der Entnahmeöffnung in zwei gegenüberliegende Teile der Seitenwände jeweils mindestens eine von den Innenseiten nach außen gerichtete Sicke verläuft, wobei die Sicken der beiden Seitenwände deckungsgleich geglenüberlieglen und am Rand der der Siegel- oder Schweißnaht der Entnahmeöffnung enden. die Breite der jeweiligen Sicken 5 mm bis 10 mm bevorzugt betragen sollte, zumindest für den Fall nur einer Rinne in jeder Seitenwand.

In einer vorteilhaften alternativen Ausführungsform sollte jede Seitenwand deckungsgleich, jedoch spiegelbildlich drei Sticken aufweisen, wobei der dann zwischen den Seitenwänden im Bereich der gegenüberliegenden Sicken gebildete Zwischenraum oder Öffnung die Form einer Rhombe aufweist. Alle Sicken sollten hierbei im wesentlichen parallel zueinander verlaufen, wobei eine Breite jeder Sicke von etwa 0,5 mm bis 1 mm ausreichend ist. In einer solchen Ausgestaltung der Entnahmeöffnung verläuft die mittlere Sicke mit ihrer Öffnung zum Inneren, d.h. zur gegenüberliegenden Seitenwand hin, während die beiden links und rechts dieser mittleren Sicke verlaufenden Sicken eine Rinne an der Außenseite des Folienbeutels bilden. Falls mehrere einzelne Sicken ausgeführt sind, sollten diese einen Abstand von höchstens 5mm bs 10 mm zueinander haben.

In einer weiteren vorteilhaften Ausgestaltung weisen die Sicken eine Form in Längsrichtung, d.h. in Richtung der Längsnähte, derart auf, daß sie zusammen einen Trichter bilden, d.h. diese Sicken erweitern sich zum Ende des Folienbeutels hin bzw. laufen spitz zum unteren Bereich des Folienbeutels hin aus, wobei auch hier eine Länge der Sicken zwischen 10 mm bis 50 mm ausreichend ist.

Um eine erhöhte Stabilität eines solchen Folienbeutels zu erreichen, kann der Folienbeutel als Standbeutels ausgebildetwerden, wozu zwischen den unteren Querkanten der Seitenwände ein faltbares, sich zwischen die Seitenwände entlegendes Bodenteil eingefügt wird. Ein solcher Standbeutel hat den Vorteil, daß er sich mit zunehmender Füllung stabilisiert und ohne Hilfsmaßnahmen aufdem Standboden aufsteht Die Sicken können mit einem erhitzten Prägestempel in die Folienzuschnitte eingebracht werden, bevor die Seitenwände miteinander verschweißt oder versiegelt werden. Bevorzugt wird der Folienbeutel aus einer zweischichtigen, heißsiegelfähigen Verbundfolie gefertigt.

Ausgezeichnete Eigenschaften werden durch eine zum Innenraum gerichtete Folie aus Polyethylen und einer die Außenhaut bildenden Polyester-Folie erreicht. Die Verwendung einer Polyethylen-Folie in Form einer Coextrusions-Folie - hierbei handelt es sich um eine mehrschichtige Folie - bietet den Vorteil, daß die Folie, die die Innenwand des Beutels bildet, entsprechend der Verwendung des Standbeutels und den gegebenen Anforderungen angepaßt werden kann. So kann beispielsweise die zu siegelnde Seite der Folie besonders siegel- und präge-freundlich ausgestaltet werden; ferner läßt sich mit einer solchen Coextrusions-Folie unter Änderung der Zusammensetzung eine höhere Steifigkeit erzielen. Die Dicke der nach außen gerichteten Polyester-Folie beträgt mindestens 10 »m, bevorzugt 12 »m, während die nach innen gerichtete Polyethylen-Folie oder Coextrusions-Folie eine Dicke von 80 »m bis 200 »m, bevorzugt eine Dicke von 100 bis 150 »m, haben sollte.

Damit eine möglichst große Standfestigkeit des Beutels erhalten wird, ist es vorteilhaft, daß der Beutel im gefüllten Zustand eine nahezu zylinderförmige Form annimmt. Um dies zu erreichen, werden die beiden Seitenwände rechteckig ausgeführt und an den Längsseiten miteinander versiegelt. Das Bodenteil hat hierbei einen annähernd kreisförmigen Zuschnitt und ist an den Seitenwänden am zusammengefalteten Folienbeutel entlang einer halbkreisförmigen Siegelnaht eingesiegelt Am oberen Ende laufen die Seitenwände des zylindrischen, gefüllten Folienbeutels konisch zu, so daß der gefüllte Standbeutel einen Kegelstumpf mit einer Entnahmeöffnung bildet.

Alternativ zu einem Aufbau des Folienbeutels aus zwei Zuschnitten, die an den zwei Längskanten verschweißt oder versiegelt sind, kann ein solcher Folienbeutel auch dadurch gebildet werden, indem nur ein Zuschnitt verwendet wird und die eine Längskante durch eine Faltkante dieses Zuschnittes entsteht.

Ein Ausführungsbeispiel der Erfindung wird nachfolgend anhand der Zeichnung näher erläutert. In der Zeichnung zeigt
- Figur 1: einen Folienbeutel in einer Seitenansicht bzw. einer Draufsicht auf den ungefüllten, zusammengefalteten Folienbeutel,
- Figur 2: eine Ansicht auf den Folienbeutel nach Figur 1 in Richtung des Pfeiles I in Figur 1,
- Figur 3: einen Schnitt durch die Kunststoff-Folie, aus der der Folienbeutel gefertigt ist,
- Figur 4: eine vergrößerte Darstellung einer gegenüber figur 1 abgewandelten Ausführungsform der Entnahmeöffnung bzw. des Entnahmestutzens,
- Figur 5: eine Ansicht auf die Entnahmeöffnung der Figur 4 in Richtung des Pfeiles IV in Figur 4 und
- Figur 6: eine weitere, gegenüber der Ausführungsform nach Figur 1 abgewandelte Entnahmeöffnung.

Wie insbesondere die Figur 1 in Verbindung mit Figur 2 zeigt, weist der Folienbeutel zwei Seitenwände auf, die an ihren sekrecht verlaufenden Längskanten 2 heiß versiegelt sind, so daß jeweils eine Siegel- oder Schweißnaht 3 entsteht. entlang derunteren Querkanten 4 ist ein als Standboden dienendes unteres Bodenteil 5 eingesetzt, das im Zuschnitt kreis- oder ellipsenförmig sit, wie gut in Figur 1 an der Boden-Siegelnaht 6 zu erkennen ist. Das Bodenteil 5 und die Seitenwände 1 sind über den gesamten Bereich zwischen der unteren Querkante 4 und der Boden-Siegelnaht 6 flächig verschweißt oder versiegelt, so daß durch diese doppelte Kunststoff-Folie in diesem unteren Bereich eine verstärkte Beutelwand erhalten wird. Der Folienbeutel weist im Zuschnitt seiner Seitenwände einen annähernd rechteckigen Schnittauf, wodurch sich im gefüllten Zustand des Folienbeutels ein zylindrischer Mantel ergibt. Im oberen Bereich des Folienbeutels istein entnahmestutzen 7 mit einer Entnahmeöffnung 8 gebildet, wobei im Zuschnitt die eine Längskante 2 zu der anderen Längskante 2 hin verläuft.

Ohne daß dies in den Zeichnungen näher dargestellt ist,hängt im gefüllten Zustand des Folienbeutels das Bodenteil 5, zumindest in seinem mittleren Bereich, nach unten durch, so daß dieses Bodenteil 5 zur Auflage auf der Standfläche gelangt und eine hohe Standfestigkeit des Folienbeutels erhalten wird.

Alle Zuschnitte, aus denen der folienbeutel gebildet ist, bestehen aus einer zweischichtigen Kunststoff-Folie, wie sie in Figur 3 im Schnitt gezeigt ist. Die nach außen gerichtete Folie 9, die die Außenhaut bildet, ist eine Polyester-Folie mit einer Dicke von 12 »m, während es sich bei der nach innen zum Innenraum des Folienbeutels zeigende, die Innenhaut bildende Folie 10 »m eine als Coextrusions-Folie gefertigte Polyethylen-Folie handelt Eine solche Coextrusions-Folie ist in mehreren Schichten aufgebaut und kann, entsprechend den Anforderungen, in ihrem Schichtaufbau bei der Extrusion variiert und den spezifischen Anforderungen entsprechend eingestellt werden. Die Folie 10 besitzt eine Dicke von 150 »m, wobei die angegebenen Foliendicken für einen Beutel mit einem Füllinhalt von etwa 1 bis 1,5 Liter, maximal von 2 Litern, gelten.

Im Bereich des Entnahmestutzens 7 sind, wie Figuren 1 und 2 zeigen, in den beiden Seitenwänden 1 jeweils eine Sicke 11 in Form einer Rinne mit einem Prägestempel eingeprügt, wobei der Rinnenboden, wie die Figur 2 zeigt, nach außen gerichtet verläuft. Diese Sicken 11 oder Rinnen 12 der hinteren bzw. vorderen Seitenwand 1 liegen deckungsgleich, jedoch spiegelbildlich gegenüber, so daß zwischen diesen Sicken eine Öffnung 13 gebildet ist. In diese Öffnung 13 kann beim Befüllen bzw. beim automatischen Befüllen, ein Einfüllstutzen problemlos eingeschoben werden, so daß sich mit dem weiteren Hineinschieben des Einfüllstutzens in diese Öffnung 13 der gesamte Entnahmestutzen 7 bzw. die Entnahmeöffnung 8 zwischen den Siegel- oder Schweißnähten 8 öffnet.

Figur 6 zeigt eine den Figuren 1 und 2 entsprechende Ausführungsform einer Rinne 12, die allerdings zu ihrem nach unten gerichteten Ende V-förmig zuläuft. eine solche V-förmige Rinne 12 bzw. Sicke 11 hat den Vorteil, daß sie in die Ebene der Seitenwand 1 im zusammengefalteten Zustand des Folienbeutels übergeht. Die Rinnen 12 oder Sicken 11, wie sie in den Figuren gezeigt sind, können in jeden. Bereich zusammen mit der gesamten Entnahmeöffnung 8 versiegelt oder verschweißt werden, um den Folienbeutel nach Befüllen zu schließen. Der Entnahmestutzen 7 kann allerdings auch derart in seiner Länge ausgeführt werden, daß nach Befüllen des Folienbeutels der über die Schweißnaht überstehende, die Sicken oder Rinnen enthaltende Bereich abgetrennt werden. Die Breite der Rinnen 12 in den Figuren 1 und 6 beträgt etwa 10 mm, während die Tiefe jeder der Rinnen oder Sicken 11 über die Ebene der Seitenwand hinaus etwa 2 mm beträgt.

Die Figuren 4 und 5 zeigen eine Rinne 12 in jeder Seitenwand 1, die durch drei einzelne Sicken 14 jeweils gebildet sind. Von diesen einzelnen Sicken 14 ist die mittlere Sicke 14 mit ihrem Rinnenboden nach außen gerichtet, während die beiden äußeren Sicken 14 mit ihrem Rinnenboden nach innen gerichtet verlaufen. Die Sicken der beiden Seitenwände liegen deckungsgleich, jedoch spiegelbildllich gegenüber, so daß eine Öffnung 13 zwischen diesen Sicken entsprechend einer Rhombe, wlie Figur 5 zeigt, entsteht. Alle Sicken 11, 14, wie sie in den Figuren gezeigt sind, besitzen eine Länge von 30 mm. Die Sicken 14 nach den Figuren 4 und 5, die nur in Linien angedeutet sind, sind in einer Breite von 0,5 mm ausgeführt in einem Abstand zueinander von jeweils 10 mm.

## Patentansprüche

1. Folienbeutel aus einer heißsiegelfähigen oder -schweißbaren Kunststoff-Folie zur Aufnahme von flüssigen und/oder pastösen Medien mit zwei Seitenwände bildenden Flächenteilen, die an ihren Längskanten und an der unteren Querkante miteinander versiegelt sind, und die am oberen Ende eine Entnahmeöffnung bilden, **dadurch gekennzeichnet**, daß im Bereich der Entnahmeöffnung (8) in zwei gegenüberliegenden Teilen der Seitenwände (1) jeweils mindestens eine von den Innenseiten nach außen gerichtete Sicke (11; 14) verläuft, wobei die Sicken (11; 14) der beiden Seitenwände (1) deckungsgleich gegenüberliegen und am Rand der Siegel- oder Schweißnaht der Entnahmeöffnung (8) enden.

2. Folienbeutel nach Anspruch 1,
dadurch **gekennzeichnet**,
daß die Sicken (11; 14) in etwa parallel zu den versiegelten Längskanten (2) der Seitenwände (11) verlaufen.

3. Folienbeutel nach Anspruch 1 oder 2,
dadurch **gekennzeichnet**,
daß die Sicken (11; 14) jeweils in einer Länge von 10 mm. bis 50 mm gebildet sind.

4. Folienbeutel nach einem der Ansprüche 1 bis 3,
dadurch **gekennzeichnet**,
daß jede der Sicken (11; 14) in Form einer Rinne ausgeführt sind.

5. Folienbeutel nach einem der Ansprüche 1 bis 4,
dadurch **gekennzeichnet**,
daß die Breite jeder Sicke (11) 5 mm bis 10 mm beträgt.

6. Folienbeutel nach einem der Ansprüche 1 bis 3,
dadurch **gekennzeichnet**,
daß in jeder Seitenwand (1) drei Sicken (14) ausgeführt sind, wobei der Zwischenraum zwischen den gegenüberliegenden Seitenwänden (1), die die Entnahmeöffnung (8) bilden, im Bereich der Sicken (14) eine Rhombe bilden.

7. Folienbeutel nach Anspruch 6,
dadurch **gekennzeichnet**,
daß die Sicken (14) parallel zueinander verlaufen.

8. Folienbeutel nach Anspruch 6 oder 7,
dadurch **gekennzeichnet**,
daß die Sicken (14) jeweils eine Breite von etwa 05 mm bis 1 mm aufweisen.

9. folienbeutel nach einem der Ansprüche 1 bis 8,
dadurch **gekennzeichnet**,
daß benachbarte Sicken (11; 14) einer Seitenwand (1) in einem Abstand von 5 mm bis 10 mm zueinander verlaufen.

10. Folienbeutel nach einem der Ansprüche 1 bis 3,
dadurch **gekennzeichnet**,
daß jede Seitenwand eine Sicke aufweist, die zusammen einen Trichter bilden.

11. Folienbeutel nach einem der Ansprüche 1 bis 10,
dadurch **gekennzeichnet**,
daß der Folienbeutel als Standbeutel ausgebildet ist, bei dem zwischen den unteren Querkanten (4) der Seitenwand (1) ein falbares, sich zwischen die Seitenwände (1) einlegendes Bodenteil (5) eingefügt ist.

12. Folienbeutel nach einem der Ansprüche 1 bis 11,
dadurch **gekennzeichnet**,
daß die Kunststoff-Folie eine zweischichtige Verbund-Folie (9, 10) ist.

13. Folienbeutel nach einem der ansprüche 1 bis 12,
dadurch **gekennzeichnet**,
daß die zum Innenraum gerichtete Folie (9) eine Polyethylen-Folie ist.

14. Folienbeutel nach Anspuch 12 oder 13,
dadurch **gekennzeichnet**,
daß die nach außen gerichtete, die Außenhaut bildende Folie (9) eine Polyester-Folie ist.

15. Folienbeutel nach Anspruch 13,
dadurch **gekennzeichnet**,
daß die Polyethylen-Folie eine Coextrusions-Folie ist.

16. Folienbeutel nach einem der Ansprüche 12 bis 15,
dadurch **gekennzeichnet**,
daß die nach außen gerichtete Folie (9) eine Dicke von mindestens 10 »m aufweist.

17. Folienbeutel nach Anspruch 16,
dadurch **gekennzeichnet**,
daß die Dicke der nach außen gerichteten Folie (8) 12 »m beträgt.

18. Folienbeutel nach einem der Ansprüche 12 bis 17,
dadurch **gekennzeichnet**,
daß die nach innen gerichtete Folie (10) eine Dicke von 80 »m bis 200 »m aufweist.

19. Folienbeutel nach Anspruch 18,
dadurch **gekennzeichnet**,
daß die Dicke der nach innen gerichteten Folie (10) 100 »m bis 150 »m beträgt.

## Claims

1. Film bag made of a heat-sealable or heat-weldable plastics film to receive liquid and/or paste-like media, with two flat parts forming side walls, which are sealed together at their longitudinal edges and at the lower transverse edge, and which form a removal opening at the upper end, characterised in that in the region of the removal opening (8) at least one bead (11; 14), which is outwardly directed from the inner sides, extends in each of two opposing parts of the side walls (1), the beads (11; 14) of the two side walls (1) being disposed opposite in a congruent manner and terminating at the edge of the sealing or welding seam of the removal opening (8).

2. Film bag according to Claim 1, characterised in that the beads (11; 14) extend approximately parallel to the sealed longitudinal edges (2) of the side walls (11).

3. Film bag according to Claim 1 or 2, characterised in that the beads (11; 14) are formed over a length of 10 mm to 50 mm in each case.

4. Film bag according to one of Claims 1 to 3, characterised in that each of the beads (11; 14) is made in the form of a groove.

5. Film bag according to one of Claims 1 to 4, characterised in that the width of each bead (11) is 5 mm to 10 mm.

6. Film bag according to one of Claims 1 to 3, characterised in that three beads (14) are made in each side wall (1), the interspace between the opposing side walls (1) which farm the removal opening (8) forming a rhombus in the region of the beads (14).

7. Film bag according to Claim 6, characterised in that the beads (14) extend parallel to each other.

8. Film bag according to Claim 6 or Claim 7, characterised in that the beads (14) each have a width of approximately 0.5 mm to 1 mm.

9. Film bag according to one of Claims 1 to 8, characterised in that adjacent beads (11; 14) of a side wall (1) extend at a distance of 5 mm to 10 mm from each other.

10. Film bag according to one of Claims 1 to 3, characterised in that each side wall has a bead, which beads together form a funnel.

11. Film bag according to one of Claims 1 to 10, characterised in that the film bag is designed as a flat-ended bag in which a foldable base part (5), which lies in between the side walls (1), is inserted between the lower transverse edges (4) of the side wall (1).

12. Film bag according to one of Claims 1 to 11, characterised in that the plastics film is a two-layer composite film (9, 10).

13. Film bag according to one of Claims 1 to 12, characterised in that the film (10) directed towards the interior space is a polyethylene film.

14. Film bag according to Claim 12 or 13, characterised in that the outwardly directed film (9) forming the outer skin is a polyester film.

15. Film bag according to Claim 13, characterised in that the polyethylene film is a coextruded film.

16. Film bag according to one of Claims 12 to 15, characterised in that the outwardly directed film (9) has a thickness of at least 10 »m.

17. Film bag according to Claim 16, characterised in that the thickness of the outwardly directed film (9) is 12 »m.

18. Film bag according to one of Claims 12 to 17, characterised in that the inwardly directed film (10) has a thickness of 80 »m to 200 »m.

19. Film bag according to Claim 18, characterised in that the thickness of the inwardly directed film (10) is 100 »m to 150 »m.

## Revendications

1. Sac en matière plastique constitué d'une feuille de matière plastique pouvant être scellée ou soudée à la chaleur pour recueillir des agents liquides et/ou pâteux, comportant deux parties planes formant parois latérales, qui sont scellées l'une à l'autre le long de leurs bords longitudinaux et de leur bord transversal inférieur et qui forment une ouverture de prélèvement à l'extrémité supérieure, caractérisé en ce qu'au moins un ourlet (11; 14) dirigé de la face intérieure vers l'extérieur, est disposé au voisinage de l'ouverture de prélèvement (8) dans deux parties opposées des parois latérales (1), de telle sorte que les ourlets (11; 14) des deux parois latérales (1) soient opposés l'un à l'autre, en coïncidence, et se terminent au bord du joint de scellement ou de soudure de l'ouverture de prélèvement (8).

2. Sac en matière plastique selon la revendication 1, caractérisé en ce que les ourlets (11; 14) sont disposés pratiquement parallèlement aux bords longitudinaux scellés (2) des parois latérales (11).

3. Sac en matière plastique selon la revendication 1 ou 2, caractérisé en ce que les ourlets (11; 14) ont chacun une longueur de 10 mm à 50 mm.

4. Sac en matière plastique selon les revendications 1 à 3, caractérisé en ce que chacun des ourlets (11; 14) est réalisé sous la forme d'une gouttière.

5. Sac en matière plastique selon les revendications 1 à 4, caractérise en ce que la largeur de chaque ourlet (11) est de 5 mm à 10 mm.

6. Sac en matière plastique selon les revendications 1 à 3, caractérisé en ce que trois ourlets (14) sont réalisés dans chaque paroi latérale (1), de telle sorte que l'interstice séparant les parois latérales opposées (1) qui forment l'ouverture de prélèvement (8), forme un losange au voisinage des ourlets (14).

7. Sac en matière plastique selon la revendication 6, caractérisé en ce que les ourlets (14) sont disposés parallèlement l'un à l'autre.

8. Sac en matière plastique selon la revendication 6 ou 7, caractérisé en ce que les ourlets (14) ont chacun une largeur d'environ 0,5 mm à 1 mm.

9. Sac en matière plastique selon les revendications 1 à 8, caractérisé en ce que les ourlets (11; 14) voisins d'une paroi latérale (1) sont disposés à une distance de 5 mm à 10 mm l'un de l'autre.

10. Sac en matière plastique selon les revendications 1 à 3, caractérisé en ce que chaque paroi latérale présente un ourlet qui forme avec celle-ci un entonnoir.

11. Sac en matière plastique selon les revendications 1 à 10, caractérisé en ce qu'il est réalisé en tant que sac fixe dans lequel est introduite une partie de fond (5) pouvant s'affaisser, s' insérant entre les parois latérales (1) et disposée entre les bords transversaux (4) de la paroi latérale (1).

12. Sac en matière plastique selon les revendications 1 à 11, caractérisé en ce que la feuille de matière plastique est une feuille (9, 10) stratifiée à deux couches.

13. Sac en matière plastique selon les revendications 1 à 12, caractérisé en ce que la feuille (9) dirigée vers le volume intérieur est une feuille de polyéthylène.

14. Sac en matière plastique selon la revendication 12 ou 13, caractérisé en ce que la feuille (9) dirigée vers l'extérieur et constituant l'enveloppe extérieure est une feuille de polyester.

15. Sac en matière plastique selon la revendication 13, caractérisé en ce que la feuille de polyéthylène est une feuille produite par co-extrusion.

16. Sac en matière plastique selon les revendications 12 à 15, caractérisé en ce que la feuille dirigée vers l'extérieur (9) présente une épaisseur d'au moins 10 »m.

17. Sac en matière plastique selon la revendication 16, caractérisé en ce que l'épaisseur de la feuille (8) dirigée vers l'extérieur est de 12 »m.

18. Sac en matière plastique selon les revendications 12 à 17, caractérisé en ce que la feuille (10) dirigée vers l'intérieur a une épaisseur de 80 »m à 200 »m.

19. Sac en matière plastique selon la revendication 18, caractérisé en ce que l'épaisseur de la feuille (10) dirigée vers l'intérieur est de 100 »m à 150 »m.
